# EUROPÄISCHE PATENTSCHRIFT

(11) **EP 1 639 931 B1**
(45) Veröffentlichungstag und Bekanntmachung des Hinweises auf die Patenterteilung: **14.04.2010**
(21) Anmeldenummer: 05018242.7
(22) Anmeldetag: 23.08.2005
(51) Int. Cl.: A47L 5/28

(54) **Gehäuseunterteil eines Handstaubsaugers**
Lower housing of a vaccum cleaner
Boitier inférieur d'un aspirateur

(30) Priorität: 24.09.2004 DE 102004046382
(43) Veröffentlichungstag der Anmeldung: 29.03.2006
(73) Patentinhaber: Stein & Co. GmbH, D-42553 Velbert (DE)
(72) Erfinder: Liffers, Achim, 42551 Velbert (DE); Falkenstein, Bernd, 42111 Wuppertal (DE)
(74) Vertreter: Hansmann, Dierk

(56) Entgegenhaltungen:
- WO-A-2004/062457
- GB-A- 2 354 935
- US-A- 4 517 705
- US-A- 5 553 347

## Beschreibung

Die Erfindung bezieht sich auf ein Gehäuseunterteil für Handstaubsauger zur Verbindung mit einem Gehäuseoberteil, das eine Handhabe aufweist, wobei ein Motor und ein Anschlußstutzen für einen Saugvorsatz angeordnet ist.

Anordnungen dieser Art sind in unterschiedlichen Ausführungen bekannt. Es hat sich gezeigt, daß es in der Praxis Schwierigkeiten macht, die durch einen Anschlußstutzen eines Saugvorsatzes auftretenden Kräfte auf das Gerät überzuleiten, ohne das Erscheinungsbild zu beeinträchtigen. Es hat sich gezeigt, daß die bekannten Anordnungen anfällig für Beschädigungen sind.

Die Aufgabe der Erfindung ist es, eine Kraftübertragung für einen Anschlußstutzen auf das Gerät zu ermöglichen und das Gehäuseunterteil in Form eines Baukastenelementes als multifunktionelles Geräteteil gleichzeitig zur Aufnahme von Funktionselementen heranzuziehen.

Eine entsprechende Ausbildung eines Handstaubsaugers ist nach der US 4 517 705 A bekannt. Hierbei ist es nicht möglich, ein Baukastensystem zu schaffen, um auf ein Gehäuseoberteil ein multifunktionelles Gehäuseteil im Endbereich mit Kraftüberleitung aufzusetzen und Beschädigungen zu vermeiden.

Die Lösung dieser Aufgabe erfolgt erfindungsgemäß durch die Merkmalskombination des Patentanspruches 1.

Hierdurch werden Druckkräfte vom Anschlußstutzen auf das Gerät übertragen und ein inneres Stützelement gebildet, das unterhalb einer äußerlich sichtbaren Hülle durch die Rippen und wandungen verstärkt wird.

Eine vorteilhafte Ausbildung besteht darin, daß das innere Stützelement topfartig ausgebildet ist und an seiner geschlossenen Seite den Anschlußstutzen trägt.

Weiterhin wird vorgeschlagen, daß das Stützelement einen Aufnahmeraum für einen Saugmotor bildet.

Eine weitere Verstärkung des inneren Stützelementes erfolgt erfindungsgemäß dadurch, daß der Aufnahmeraum für den Saugmotor Mittel zur Motorlagerung und Dichtung aufweist.

Es ist weiterhin vorgesehen, daß der Aufnahmeraum für den Motor Trennelemente für Saug- und Ausblasseite des Motors aufweist.

Zusätzlich wird vorgeschlagen, daß der Aufnahmeraum für den Motor mit einem definierten Ausblasbereich verbunden ist.

Weiterhin ist vorgesehen, daß das Stützelement den Sauganschluß als integriertes Element in Verbindung mit dem Anschlußstutzen aufweist.

Ferner wird vorgeschlagen, daß das Stützelement mit seinem Sauganschluß zur lösbaren Aufnahme der Steigleitung für Nebensaugarbeiten als separat nutzbare Schlauchhandhabe ausgebildet ist.

In der Zeichnung ist ein Ausführungsbeispiel der Erfindung schematisch dargestellt. Es zeigen:
- Fig. 1: eine Prinzipdarstellung einer Anordnung,
- Fig. 2: einen Schnitt durch ein inneren Stützelement ohne Funktionselement,
- Fig. 3: eine schaubildliche Darstellung eines Handstaubsaugers,
- Fig. 4: eine vergrößerte Darstellung eines Gehäuseunterteils gemäß Fig. 3.

Der dargestellte Handstaubsauger besteht aus einem Reinigungsvorsatz 1, der über einen integrierten Stutzen 2 eines inneren Stützelementes 3 als Gehäuseunterteil von einer sichtbaren Hülle 4 umgeben ist. Über einen Flansch 5 ist das Stützelement 3 mit der Hülle 4 mit dem Gehäuseoberteil 6 als Filtergehäuse verbindbar und leitet hierbei die auftretenden Kräfte an das Filtergehäuse als Gehäuseoberteil 6 mit einer Handhabe 7 als Führungsstange über.

Ein innenliegender Teil 8 des Stutzens 2 ist als Saugkanal ausgebildet, der als Sauganschluß 9 mit einem einzusetzenden Saugschlauch als Steigeleitung 10 zum Filter im Gehäuseoberteil 6 führt.

Das innere Stützelement 3 dient gleichzeitig mit seiner Kavität 11 zur Aufnahme eines Motors 12 mit seinen entsprechenden Aufnahmen und Rippen. Gleichzeitig dient der Kavität 11 als Schalldämpfer und nimmt auch die entsprechenden Dichtungen 13 und Lagerungen für den Motor 12 zwischen Saug- und Ausblasseite auf. Im Verbindungsbereich zwischen inneren Stützelement 3 und Gehäuseoberteil 6 ist auch ein definierter Ausblasbereich 14 ausgebildet.

Das innere Stützelement 3 ist somit als kraftübertragendes, multifunktionales Bauelement ausgebildet, das die vom Reinigungsvorsatz 1 eingeleiteten Kräfte über den integrierten Stutzen auf das Gehäuseoberteil 6 als Filtergehäuse über den Flansch 5 weiterleitet.

## Patentansprüche

1. Gehäuseunterteil für Handstaubsauger zur Verbindung mit einem Gehäuseoberteil (6), das eine Handhabe (7) aufweist, wobei ein Motor (12) und ein Anschlußstutzen (2) für einen Saugvorsatz (1) angeordnet sind und mit Schmutz beladene Luft von dem im Bodenbereich angeordneten Saugvorsatz (1) über den Anschlußstutzen (2) und eine Steigleitung (10) einem Filterelement im Gehäuseoberteil (6) zuführbar ist, bestehend aus einer äußeren Hülle (4) und einem inneren Stützelement (3), das als Träger für Funktionselemente (12) dient sowie an einem Endbereich den Anschlußstutzen (2) trägt und an seinem anderen Endbereich formschlüssig über Verbindungselemente (5) mit dem Gehäuseoberteil (6) verbunden ist und die auftretenden Kräfte an das Gehäuseoberteil (6) überleitet.

2. Vorrichtung nach Anspruch 1, **dadurch gekennzeichnet, daß** das innere Stützelement (3) topfartig ausgebildet ist und an seiner geschlossenen Seite den Anschlußstutzen (2) trägt.

3. Vorrichtung nach einem der Ansprüche 1 oder 2, **dadurch gekennzeichnet, daß** das Stützelement (3) einen Aufnahmeraum (11) für einen Saugmotor (12) bildet.

4. Vorrichtung nach einem der Ansprüche 1 bis 3, **dadurch gekennzeichnet, daß** der Aufnahmeraum (11) für den Saugmotor (12) Mittel zur Motorlagerung und Dichtung aufweist.

5. Vorrichtung nach einem der Ansprüche 1 bis 4, **dadurch gekennzeichnet, daß** der Aufnahmeraum (11) für den Saugmotor Trennelemente (13) für Saug- und Ausblasseite des Motors aufweist.

6. Vorrichtung nach einem der Ansprüche 1 bis 5, **dadurch gekennzeichnet, daß** der Aufnahmeraum (11) für den Saugmotor (12) mit einem definierten Ausblasbereich (14) verbunden ist.

7. Vorrichtung nach einem der Ansprüche 1 bis 6, **dadurch gekennzeichnet, daß** das Stützelement (3) den Sauganschluß (9) als integriertes Element in Verbindung mit dem Anschlußstutzen (2) aufweist.

8. Vorrichtung nach einem der Ansprüche 1 bis 7, **dadurch gekennzeichnet, daß** das Stützelement (3) mit seinem Sauganschluß (9) zur lösbaren Aufnahme der Steigleitung (10) für Nebensaugarbeiten als separat nutzbare Schlauchhandhabe ausgebildet ist.

## Claims

1. Lower housing portion for a hand-held vacuum cleaner for connecting to an upper housing portion (6) which has a handle (7), a motor (12) and a connection piece (2) for a suction attachment (1) being provided and dirt-laden air being able to be conveyed from the suction attachment (1) which is arranged in the base region via the connection piece (2) and an upright pipe (10) to a filter element in the upper housing portion (6), comprising an outer shell (4) and an inner support element (3) which acts as a carrier for functional elements (12) and carries the connection piece (2) at an end region and is connected to the upper housing portion (6) in a positive-locking manner at the other end region thereof by means of connection elements (5) and transmits the forces which occur to the upper housing portion (6).

2. Device according to claim 1, **characterised in that** the inner support element (3) is constructed in a pot-like manner and carries the connection piece (2) at the closed side thereof.

3. Device according to either claim 1 or claim 2, **characterised in that** the support element (3) forms a receiving space (11) for a suction motor (12).

4. Device according to any one of claims 1 to 3, **characterised in that** the receiving space (11) for the suction motor (12) has means for motor bearing and sealing.

5. Device according to any one of claims 1 to 4, **characterised in that** the receiving space (11) for the suction motor has separation elements (13) for the suction and discharge side of the motor.

6. Device according to any one of claims 1 to 5, **characterised in that** the receiving space (11) for the suction motor (12) is connected to a defined discharge region (14).

7. Device according to any one of claims 1 to 6, **characterised in that** the support element (3) has the suction connector (9) as an integrated element together with the connection piece (2).

8. Device according to any one of claims 1 to 7, **characterised in that** the support element (3) with the suction connector (9) thereof for releasably receiving the upright pipe (10) for additional suction operations is constructed as a hose handle which can be used separately.

## Revendications

1. Partie inférieure de boîtier pour un aspirateur à main, destinée à être reliée à une partie supérieure de boîtier (6), qui présente une pièce de prise (7), un moteur (12) et une tubulure de raccordement (2) pour un organe d'aspiration (1) étant prévus, et l'air chargé de souillures pouvant être conduit, de l'accessoire d'aspiration (1), situé au niveau du sol, par l'intermédiaire de la tubulure de raccordement (2) et d'une conduite montante (10), à un élément filtrant, prévu dans la partie supérieure de boîtier (6), ladite partie inférieure de boîtier consistant en une gaine extérieure (4) et en un élément de support intérieur (3), qui sert de support pour les éléments fonctionnels (12), et qui porte, à une extrémité, la tubulure de raccordement (2), et est relié par emboîtement, à son autre extrémité, à la partie supérieure de boîtier (6), par l'intermédiaire d'éléments de liaison (5), et transfert les forces à la partie supérieure de boîtier (6).

2. Dispositif selon la revendication 1, **caractérisé en ce que** l'élément de support intérieur (3) est configuré en forme de pot et porte, sur son côté fermé, la tubulure de raccordement (2).

3. Dispositif selon revendication 1 ou 2, **caractérisé en ce que** l'élément de support (3) forme un logement (11) pour le moteur à aspiration (12).

4. Dispositif selon l'une des revendications 1 à 3, **caractérisé en ce que** le logement (11) du moteur à aspiration (12) présente des moyens de montage pour le moteur et des moyens d'étanchéité.

5. Dispositif selon l'une des revendications 1 à 4, **caractérisé en ce que** le logement (11) du moteur présente des éléments de séparation (13) pour le côté aspiration et le côté sortie d'air du moteur.

6. Dispositif selon l'une des revendications 1 à 5, **caractérisé en ce que** le logement (11) du moteur (12) est relié à une zone de sortie d'air (14) définie.

7. Dispositif selon l'une des revendications 1 à 6, **caractérisé en ce que** l'élément de support (3) présente le raccord d'aspiration (9), qui forme un élément intégré avec la tubulure de raccordement (2).

8. Dispositif selon l'une des revendications 1 à 7, **caractérisé en ce que** l'élément de support (3) forme, avec son raccord (9), côté aspiration, pour le raccordement amovible de la conduite montante (10), un organe de manoeuvre tubulaire, qui peut être utilisé séparément, pour des opérations d'aspiration secondaires.
